# EUROPÄISCHE PATENTSCHRIFT

(11) **EP 3 164 587 B1**
(45) Veröffentlichungstag und Bekanntmachung des Hinweises auf die Patenterteilung: **22.04.2020**
(21) Anmeldenummer: 15733753.6
(22) Anmeldetag: 02.07.2015
(51) Int. Cl.: F02F 3/00, F02F 3/22

(54) **SPALTGEOMETRIE BEI EINEM STOFFSCHLÜSSIG GEFÜGTEN KÜHLKANALKOLBEN**
GAP GEOMETRY IN A COHESIVELY JOINED COOLING-CHANNEL PISTON
GÉOMÉTRIE DE FENTE DANS UN PISTON DE CANAL DE REFROIDISSEMENT ASSEMBLÉ PAR LIAISON DE MATIÈRE

(30) Priorität: 02.07.2014 DE 102014212769
(43) Veröffentlichungstag der Anmeldung: 10.05.2017
(73) Patentinhaber: KS Kolbenschmidt GmbH, 74172 Neckarsulm (DE)
(72) Erfinder: LAQUA, Matthias, 74206 Bad Wimpfen (DE); LEHNERT, Volker, 74172 Obereisesheim (DE)
(74) Vertreter: Greif, Thomas
(86) Internationale Anmeldenummer: PCT/EP2015/065146
(87) Internationale Veröffentlichungsnummer: WO 2016/001379

(56) Entgegenhaltungen:
- EP-A2- 1 180 592
- WO-A2-2012/083929
- DE-A1- 10 047 258
- US-A1- 2009 151 555

## Beschreibung

Die Erfindung betrifft einen Kühlkanalkolben für Brennkraftmaschinen mit einer Spaltgeometrie bei einem stoffschlüssig gefügten Kühlkanal sowie mehrere Verfahren zum Betrieb eines Kühlkanalkolbens gemäß den Merkmalen des jeweiligen Oberbegriffes der unabhängigen Patentansprüche.

Dieser Kühlkanalkolben weist ein Kolbenoberteil und ein Kolbenunterteil auf, wobei diese beiden Teile über eine stoffschlüssige Verbindung, insbesondere Reibschweißverbindung, miteinander verbunden werden. Nach der Verbindung bilden diese beiden Teile einen ringförmig umlaufenden ringförmigen Kühlkanal, der etwa hinter einem Ringfeld angeordnet ist. Optional kann der Kühlkanalkolben einen Kühlraum, Übertrittskanäle zwischen Kühlkanal und Kühlraum sowie Kühltaschen aufweisen. Für die Ausführung der Lehre dieser Schrift sind kein Kühlraum, kein Übertrittskanal und auch keine Kühltasche erforderlich.

Die Reibschweißverbindung von Oberteil und Unterteil ist besonders bevorzugt. Andere Verbindungsformen bzw. Fügeverfahren wie zum Beispiel Elektronenstrahlschweißen, Kleben, Klemmen, Verschrauben oder dergleichen sind ebenfalls anwendbar.

Aus der WO 2006/034862 A1 ist ein Kühlkanalkolben bekannt, der aus einem Oberteil und einem Unterteil besteht. Diese beiden Teile sind unter Verwendung einer Reibschweißverbindung dauerhaft zusammengefügt. Ein ringförmiger Kühlkanal ist von dem Oberteil und dem Unterteil gebildet (kann auch nur von einem der Teile gebildet werden) und befindet sich in etwa hinter einem Ringfeld.

Das Ringfeld endet im Oberteil in Richtung des Unterteiles in einer umlaufenden Ringwand, die sich über eine Spaltgeometrie an einer entsprechenden Stoßfläche, die ebenfalls umlaufend ist, des Unterteils abstützen kann.

In diesem Stand der Technik ist in den Figuren 1 bis 4 jeweils eine entsprechende Spaltgeometrie gezeigt.

Über diese Spaltgeometrie ist sicherzustellen, dass sich im Betrieb des Kühlkanalkolbens in der Brennkraftmaschine der äußere Bereich des Oberteiles unterhalb des Ringfeldes an dem korrespondierenden nach oben gewandten Bereich des Unterteiles, insbesondere im Schaftbereich, abstützt. Gleichzeitig ist durch diese Spaltgeometrie sicherzustellen, dass das Kühlmedium, welches sich während des Betriebes des Kühlkanalkolbens in der Brennkraftmaschine in dem ringförmigen Kühlkanal befindet und dort zirkuliert sowie ausgetauscht wird, nicht über diese Spaltgeometrie entweicht.

Diese Spaltgeometrien, wie sie in der WO 2006/034862 A1 beschrieben sind, haben jedoch entscheidende Nachteile.

Derjenige Teil des Spaltbereiches, der sich in Richtung des ringförmigen Kühlkanales hin erstreckt, kann nicht mehr kontrolliert und auch nicht mehr nachbearbeitet werden, wenn Oberteil und Unterteil dauerhaft miteinander zusammengefügt sind, insbesondere unter Anwendung des Reibschweißens. Denn dieser Bereich ist nach dem Zusammenfügen nicht mehr zugänglich. Sollte sich jedoch ergeben, dass aufgrund der Herstellung (oder auch ggf. während des Betriebes des Kühlkanalkolbens) dieser Spaltbereich oder sogar der gesamte Spaltbereich zu klein ist, stützt sich das Oberteil bei Gaskraftbelastung auf das Unterteil ab. Dadurch entstehen Spannungen, die dazu führen können, dass sich Risse an der Fügeverbindung, insbesondere der Reibschweißverbindung, bilden. Ist jedoch andererseits der Spalt zu groß, kann das Kühlmedium in ungewünschter Menge durch diesen Spalt nach außen in Richtung der Zylinderwand dringen.

Weiteren Kolben mit anderen Spaltgeometrien oder Auflageflächen sind aus US2009/0151555, EP1180592 oder WO2012/083929 bekannt.

Aufgabe der Erfindung ist es daher, einen Kühlkanalkolben, welcher die zuvor genannten Nachteile nicht aufweist, sowie mehrere Verfahren zum Betrieb eines entsprechenden Kühlkanalkolbens bereitzustellen.

Diese Aufgabe wird durch einen Kühlkanalkolben und mehrere Verfahren mit den Merkmalen der unabhängigen Patentansprüche gelöst.

Erfindungsgemäß ist ein Kühlkanalkolben für eine Brennkraftmaschine vorgesehen, aufweisend ein Oberteil und ein Unterteil, wobei diese beiden Teile über eine stoffschlüssige Fügeverbindung, miteinander verbunden sind und diese beiden Teile einen ringförmig umlaufenden Kühlkanal bilden, der etwa hinter einem Ringfeld angeordnet ist, wobei zwischen einer Unterkante des Ringfeldes und einer Oberkante eines Unterteiles eine Spaltgeometrie vorgesehen ist, wobei die Spaltgeometrie mindestens eine Gleitfläche aufweist, welche an einer Unterkante des Ringfeldes des Kühlkanalkolbens und/oder an der korrespondierenden Oberkante eines Unterteiles des Kühlkanalkolbens angeordnet ist.

Durch mindestens einen Spalt in der Spaltgeometrie wird die Einleitung von Kräften in die stoffschlüssige Fügeverbindung zwischen Oberteil und Unterteil des Kühlkanalkolbens vermieden. Treten sie dennoch in Kontakt, sind Maßnahmen vorgesehen, um eine Beschädigung des Kühlkanalkolbens zu unterbinden. Somit werden beispielsweise Spannungsrisse in der stoffschlüssigen Fügeverbindung beim Betrieb des Kühlkanalkolbens in einer Brennkraftmaschine verhindert. Die stoffschlüssige Fügeverbindung kann als Schweißnaht ausgeführt sein. Werden unterschiedliche Werkstoffe für Oberteil und Unterteil verwendet, kann der mindestens eine Spalt als Dehnungsfuge bei unterschiedlicher Ausdehnung der Werkstoffe dienen. Der mindestens eine Spalt ist so ausgelegt, dass Oberteil und Unterteil des Kühlkanalkolbens sich nach der Herstellung und bevorzugt auch im Betrieb der Brennkraftmaschine im Bereich zwischen der Oberkante des Unterteiles und der Unterkante des Ringfeldes nicht berühren.

Sollte es jedoch zu einer Krafteinwirkung parallel oder nahezu parallel zur Kolbenhubachse kommen, welche zu einem Kontakt bzw. einer Berührung zwischen der Unterkante des Ringfeldes des Kühlkanalkolbens und der korrespondierenden Oberkante eines Unterteiles des Kühlkanalkolbens führt, ist mindestens eine Gleitfläche vorgesehen. Diese mindestens eine Gleitfläche ermöglicht ein Gleiten der Gleitpartner entlang dieser mindestens einen Gleitfläche. Die gerichtete Krafteinwirkung führt zu einer Verformung mindestens eines eine Gleitfläche aufweisenden Elements. Abhängig von der Intensität der Krafteinwirkung und dem eingesetzten Werkstoff sowie der Geometrie der Gleitpartner kann die Verformung des mindestens eine Gleitfläche aufweisenden Elements reversibel sein. Dieses mindestens eine Gleitfläche aufweisende Element kann am Oberteil und/oder am Unterteil des Kühlkanalkolbens angeordnet sein. Die Verformung des mindestens eine Gleitfläche aufweisenden Elements erfolgt bevorzugt durch Auslenkung des Elements in Richtung der Kolbenhubachse oder entgegengesetzt der Kolbenhubachse. Von der Auslenkung kann auch mehr als ein mindestens eine Gleitfläche aufweisendes Element betroffen sein. Mehrere Elemente können beispielsweise in entgegengesetzte Richtungen durch Auslenkung des jeweiligen Elements einander ausweichen beziehungsweise entlang gleiten. Hierdurch werden Spannungsrisse in der stoffschlüssigen Verbindung zwischen Oberteil und Unterteil des Kühlkanalkolbens vermieden. Auch wird hierdurch eine gezielte Verformung, beispielsweise durch Auslenkung, des das Ringfeld aufweisenden Bereiches im Falle einer überhöhten Krafteinwirkung erreicht. Dieser Bereich kann entweder in Richtung der Kolbenhubachse oder von der Kolbenhubachse weg in Richtung der Zylinderwand ausweichen. In beiden Fällen ist genügend Raum vorgesehen, welcher einen weiteren Betrieb der Brennkraftmaschine ermöglicht.

Weiterhin ist vorgesehen, dass die Spaltgeometrie einen Spalt mit einem variablen Spaltmaß aufweist. Dieses Spaltmaß kann abhängig von den Anforderungen an die Brennkraftmaschine bzw. den Spezifikationen der Brennkraftmaschine in welcher der Kühlkanalkolben eingesetzt wird variiert werden. Hier seien beispielsweise die Leistung und der Hubraum der Brennkraftmaschine genannt. Auch die Werkstoffwahl hat einen Einfluss auf das einzustellende Spaltmaß. Auch unterschiedliche Einsatzgebiete der Brennkraftmaschine, aufweisend einen erfindungsgemäßen Kühlkanalkolben, können Einfluss auf das einzustellende Spaltmaß haben. Hierzu wird auf unterschiedliche klimatische Bedingungen verwiesen, in denen die Brennkraftmaschine betrieben werden soll. Auch die Verwendung der einen entsprechenden Kühlkanalkolben aufweisenden Brennkraftmaschine als stationäre Maschine, beispielsweise zur Energieerzeugung, oder in unterschiedlichen Fahrzeugen wie beispielsweise Personenkraftwagen, Lastkraftwagen, Lokomotiven, Triebfahrzeugen oder Schiffen unter Berücksichtigung der jeweiligen Betriebsparameter, kann Einfluss auf das einzustellende Spaltmaß haben. Durch die Wahl eines geeigneten Spaltmaßes wird sichergestellt, dass Oberteil und Unterteil sich im Bereich der Spaltgeometrie im Betrieb der Brennkraftmaschine bevorzugt nicht berühren.

Weiterhin ist es erfindungsgemäß vorgesehen, dass die Unterkante des Ringfeldes des Kühlkanalkolbens und/oder die korrespondierenden Oberkante eines Unterteiles des Kühlkanalkolbens einen diagonalen Verlauf in Bezug auf die Kolbenhubachse aufweist. Wenn durch Krafteinwirkung auf den das Ringfeld aufweisenden Bereich parallel zur Kolbenhubachse oder nahezu parallel zur Kolbenhubachse die Unterkante des Ringfeldes des Kühlkanalkolbens und die korrespondierenden Oberkante eines Unterteiles des Kühlkanalkolbens in Kontakt miteinander treten, führt die diagonale Ausbildung mindestens einer Kontaktfläche zum Gleiten der Kontaktflächen. Hierbei gleiten die Kontakt- bzw. Gleitflächen bevorzugt in entgegengesetzte Richtungen. Es ist auch denkbar, dass eine Kontakt- bzw. Gleitfläche starr verharrt und lediglich die korrespondierende Kontakt- bzw. Gleitfläche durch die Krafteinwirkung bewegt wird. Eine zum Ausfall der Brennkraftmaschine führende Beschädigung des Kühlkanalkolbens wird somit wirksam verhindert.

Alternativ ist erfindungsgemäß vorgesehen, dass die Unterkante des Ringfeldes des Kühlkanalkolbens und/oder die korrespondierenden Oberkante eines Unterteiles des Kühlkanalkolbens einen kurvenförmigen Verlauf aufweist. Falls es zu einer Berührung der Unterkante des Ringfeldes mit der Oberkante des Unterteiles kommt, verhindert der kurvenförmige Verlauf der Unterkante des Ringfeldes eine direkte Krafteinleitung in diesem Bereich in das Unterteil des Kühlkanalkolbens. Die Unterkante des Ringfeldes gleitet entlang ihres kurvenförmigen Verlaufs an der ihr zugewandten Oberkante des Unterteils ab. Beispielsweise weicht der das Ringfeld aufweisende Bereich des Oberteiles in Richtung der Kolbenhubachse aus. Hierdurch wird wirksam verhindert, dass sich der Kühlkanalkolben im Zylinder der Brennkraftmaschine festsetzt. Ein Betrieb der Brennkraftmaschine ist weiterhin möglich.

Weiterhin ist es erfindungsgemäß vorgesehen, dass an der dem Kühlkanal zugewandten Seite des Ringfeldes ein Vorsprung vorgesehen ist. Dieser Vorsprung bildet eine in den Kühlkanal hineinragende umlaufende Wulst aus. Diese Wulst verstärkt das ihr gegenüberliegende Ringfeld. Je nach geometrischer Gestaltung des Vorsprungs dieser auch vorteilhafterweise zum Leiten des Kühlmediums innerhalb des Kühlkanals. Beispielsweise eine im Schnitt durch den umlaufenden Vorsprung dreieckig gestaltete Geometrie zu nennen. Bei dieser dreieckigen Ausgestaltung des Vorsprungs würde die Spitze des Dreiecks in Richtung der Kolbenhubachse weisen. Auch sind im Schnitt Polyeder-förmige Gestaltungen des Vorsprungs denkbar. Ebenso kann der Vorsprung im Schnitt einen kurvenförmigen Verlauf annehmen, wobei je eine ansteigende und eine absteigende Flanke vorzusehen sind.

Weiterhin ist es erfindungsgemäß vorgesehen, dass der Vorsprung einen kurvenförmigen Verlauf aufweist. Der kurvenförmige Verlauf des Vorsprungs ermöglicht wiederum ein gerichtetes Gleiten auf einer bevorzugt angefasten Oberkante des Unterteils, um eine unzulässige Krafteinleitung in das Unterteil des Kühlkanalkolbens zu verhindern. Die kurvenförmige Gestaltung des Vorsprungs ermöglicht ein gesteuertes Ausweichen des das Ringfeld umfassenden Bereiches des Oberteils bei unzulässiger Krafteinleitung in das Oberteil des Kühlkanalkolbens. Der Abschnitt mit dem Ringfeld weicht in diesem Fall in Richtung der Zylinderwand aus. Es ist jedoch genügend Raum vorgesehen, um ein Festsitzen des Kolbens im Zylinder durch diese Verformung zu verhindern.

Weiterhin ist es erfindungsgemäß vorgesehen, dass der Vorsprung eine Leitkontur für das Kühlmedium ausbildet. Hierdurch wird ein Durchtritt des Kühlmediums durch die Spaltgeometrie bei der Aufwärts- und Abwärtsbewegung des Kühlkanalkolbens wirksam verhindert. Das Kühlmedium wird aus Richtung von Kühltaschen kommend an der Spaltgeometrie vorbei geleitet. Auch aus der Gegenrichtung kommend wird das Kühlmedium an der Spaltgeometrie vorbeigeleitet. Die Leitkontur kann einen im Schnitt kurvenförmigen Verlauf annehmen, hierbei wird das Kühlmedium bei der Aufwärts- und Abwärtsbewegung des Kühlkanalkolbens jeweils in eine andere Richtung gelenkt, bevorzugt in Richtung diagonal zur Kolbenhubachse. Die Leitkontur kann beispielsweise als separates Element, wie ein Blech ausgeführt sein. Alternativ kann sie integral mit dem Ober- und/oder Unterteil des Kühlkanalkolbens ausgeführt sein.

Weiterhin ist es erfindungsgemäß vorgesehen, dass ein Spalt innerhalb der Spaltgeometrie, welcher Oberteil und Unterteil beabstandet, ein oberes Spaltmaß aufweist, welches größer ist als ein unteres Spaltmaß. Hierdurch wird in der erwarteten Hauptkraftrichtung entlang der Kolbenhubachse ein größeres Spaltmaß vorgehalten, um einer Berührung der Unterkante des Ringfeldes mit der Oberkante des Unterteiles vorzubeugen.

Weiterhin ist es erfindungsgemäß vorgesehen, dass der mindestens eine Spalt der Spaltgeometrie mindestens einen Abschnitt mit einer Ausrichtung parallel zur Kolbenhubachse oder nahezu parallel zur Kolbenhubachse aufweist. Durch diese senkrechte oder nahezu senkrechte Ausrichtung des Abschnittes wird ein Hindurchtreten von Kühlmedium durch die Spaltgeometrie wirksam verhindert.

Erfindungsgemäß ist ein Verfahren zum Betrieb eines Kühlkanalkolbens für Brennkraftmaschinen vorgesehen, wobei das Kühlmedium durch die eine Leitkontur aufweisende Spaltgeometrie um diese herum geführt wird. Hierdurch wird ein Durchtritt des Kühlmediums durch die Spaltgeometrie während des Betriebs der Brennkraftmaschine verhindert. Dieses Verfahren ermöglicht es, das Kühlmedium innerhalb des Kühlkanals zu halten, damit es im vollem Umfang dem Wärmetausch zur Verfügung steht.

Weiterhin ist es erfindungsgemäß vorgesehen, dass der Vorsprung als Leitkontur für das Kühlmedium ausgebildet ist, wobei eine definierte Flussrichtung des Kühlmediums während der Aufwärtsbewegung des Kühlkanalkolbens und eine definierte Flussrichtung des Kühlmediums während der Abwärtsbewegung des Kühlkanalkolbens bewirkt wird. Hierdurch werden gezielte Strömungen innerhalb des Kühlkanals bewirkt. Aufsteigendes Kühlmedium wird schneller Richtung Brennraummulde geleitet, um dort die Hauptwärmemenge aus dem Verbrennungsprozess aufzunehmen. Weist der Kühlkanalkolben optionale Kühltaschen auf, wird aufsteigendes Kühlmedium auch schneller Richtung Kühltaschen gefördert. Erhitztes Kühlmedium wiederum wird schneller aus dem Wärmetauschbereich heraus geleitet.

Erfindungsgemäß ist ein Verfahren zum Betrieb eines Kühlkanalkolbens, insbesondere für Brennkraftmaschinen vorgesehen, wobei bei der Berührung von Oberteil und Unterteil des Kühlkanalkolbens durch Krafteinwirkung mindestens eine am Oberteil und/oder Unterteil angeordnete Gleitfläche das Gleiten von Oberteil und Unterteil aneinander bewirkt.

Die geometrische Ausbildung der Unterkante des Ringfeldes unterbindet bei der Berührung der Oberkante des Unterteiles eine unzulässige Krafteinleitung in das Unterteil. Durch die kurvenförmige Ausbildung der Unterkante des Ringfeldes weicht diese Unterkante bei Kontakt mit der Oberkante des Unterteiles entweder gezielt in Richtung der Kolbenhubachse oder in Richtung der Zylinderwand aus. Dies hängt von der durch die Gestaltung des Kurvenverlaufs abhängigen Vorzugsrichtung ab. In beiden Fällen ist ein weiterer Betrieb der Brennkraftmaschine ermöglicht.

Erfindungsgemäß ist ein Verfahren zum Betrieb eines Kühlkanalkolbens für Brennkraftmaschinen vorgesehen, wobei Oberteil und Unterteil entlang einer kurvenförmigen Gleitfläche gleiten. Die kurvenförmige Ausbildung der Unterkante des Ringfeldes im Zusammenwirken mit der Oberkante des Unterteiles verhindert im Überlastfall einen Ausfall einer Brennkraftmaschine aufweisend einen Kühlkanalkolben. Durch diese vorteilhafte geometrische Ausgestaltung der Spaltgeometrie wird eine unzulässige Krafteinleitung in Richtung parallel zu der Kolbenhubachse oder nahezu in paralleler Richtung zu der Kolbenhubachse in das Unterteil im Bereich der Unterkante des Ringfeldes vermieden. Die Krafteinleitung führt zu einer Verformung des das Ringfeld aufweisenden Bereiches des Oberteils, jedoch nicht zu einem Ausfall der Brennkraftmaschine.

Um die einleitend geschilderten Nachteile zu vermeiden, ist es zwingend erforderlich, dass der gesamte Verlauf des Spaltes oder zumindest ein Teilbereich davon in Richtung des Kühlkanales waagerecht (das heißt rechtwinklig zur Kolbenhubachse) ausgeführt wird. Alternativ muss das Kühlmedium bei der Auf- und Abwärtsbewegung des Kühlkanalkolbens durch Maßnahmen bzw. Geometrien daran gehindert werden, in den Spalt zu gelangen.

Denn sollte der Spalt, ausgehend von dem Kühlkanal in Richtung der Außenseite des Kühlkanalkolbens von oben nach unten bzw. von unten nach oben verlaufen, wird das Kühlmedium während der Aufwärts- bzw. Abwärtsbewegung beschleunigt (Shakerwirkung) und somit mit hoher Geschwindigkeit aus dem Kühlkanal über dem Spalt in Richtung des Ringfeldes bzw. des Schaftes, also nach außen geschleudert.

Weiterhin muss das Ringfeld die Chance haben und dazu ausgebildet und geeignet sein, sich bei einer zu hohen Gaskraftbelastung (z.B. beim Klopfen) und einem dabei entstehenden Aufeinandertreffen der beiden zueinander zugewandten Konturen von Oberteil und Unterteil entsprechend auszuweichen, um dabei Spannungsspitzen in der Schweißzone der Fügeverbindung zu verhindern.

Ausführungsbeispiele der Erfindung sind in den Figuren gezeigt und nachfolgend beschrieben.
- Fig. 1: zeigt einen Kolben mit einer Spaltgeometrie,
- Fig. 2A u. 2B: zeigen ein mit II in Fig. 1 gekennzeichnetes Detail,
- Fig. 3: zeigt ein weiteres Ausführungsbeispiel eines Kolbens mit einer Spaltgeometrie und
- Fig. 4: zeigt ein mit IV in Fig. 3 gekennzeichnetes Detail.

In der nachfolgenden Figurenbeschreibung beziehen sich Begriffe wie oben, unten, oberhalb, unterhalb, links, rechts, vorne, hinten usw. ausschließlich auf die in den jeweiligen Figuren gewählte beispielhafte Darstellung und Position der Vorrichtung und anderer Elemente. Diese Begriffe sind nicht einschränkend zu verstehen, das heißt durch verschiedene Positionen und/oder spiegelsymmetrische Auslegung oder dergleichen können sich diese Bezüge ändern.

Gleiche Elemente erhalten in allen Figuren gleiche Bezugszeichen.

Die Figur 1 zeigt einen Kühlkanalkolben 1 und die Figur 3 zeigt einen Kühlkanalkolben 100. Der Kühlkanalkolben 1 verfügt über ein Oberteil 2 und ein Unterteil 3. Der Kühlkanalkolben 100 verfügt über ein Oberteil 102 und ein Unterteil 103. Beide Kühlkanalkolben 1, 100 weisen ein Ringfeld 4 zur Aufnahme von nicht dargestellten Kolbenringen auf. Benachbart zu dem Ringfeld 4 in Richtung einer zentralen Kolbenhubachse 5 befindet sich ein Kühlkanal 6 zur Aufnahme von Kühlmedium, bevorzugt zur Aufnahme von Öl. Das Kolbenoberteil 2, 102 und das Kolbenunterteil 3, 103 werden über eine Reibschweißverbindung miteinander verbunden.

Nach der Verbindung bilden diese beiden Teile 2, 3; 102, 103 den umlaufenden ringförmigen Kühlkanal 6, der etwa hinter dem Ringfeld 4 angeordnet ist. In Richtung einer Brennraummulde 7 schließen sich Kühltaschen 8 an den Kühlkanal 6 an. Diese Kühltaschen 8 sind optional und können, müssen jedoch nicht vorhanden sein. Diese Kühltaschen 8 werden bei der Aufwärts- und Abwärtsbewegung des Kühlkanalkolbens 1, 100 von Kühlmedium benetzt. Zentral unterhalb der Brennraummulde 7 befindet sich ein mit dem Kühlkanal 6 in Verbindung stehender Kühlraum 9. Die Verbindung zwischen dem Kühlkanal 6 und dem Kühlraum 9 erfolgt über Übertrittskanäle 10. Diese Übertrittskanäle 10 können, müssen jedoch nicht vorhanden sein. Eine Gestaltung des Kühlkanals 6 ohne Übertrittskanäle 10 und/oder ohne Kühltaschen 8 ist denkbar. Auch der Kühlraum 9 ist optional und kann daher vorhanden sein, muss jedoch nicht vorhanden sein. Eine Schweißnaht 11 verbindet die Oberteile 2, 102 mit den Unterteilen 3, 103 der Kühlkanalkolben 1, 100. Unterhalb des Kühlraums 9 sind Bolzenbohrungen 12 zur Aufnahme von nicht dargestellten Bolzen angeordnet.

Unterhalb des Ringfeldes 4 im Bereich des Aufeinandertreffens des Oberteils 2 und des Unterteils 3 des Kühlkanalkolbens 1 ist eine Spaltgeometrie 13 angeordnet. Zwischen dem Oberteil 102 und dem Unterteil 103 des Kühlkanalkolbens 100 ist unterhalb des Ringfeldes 4 eine Spaltgeometrie 113 vorgesehen. Unterhalb der Spaltgeometrien 13, 113 schließt sich ein Schaft- und Nabenbereich 14 an. Die Spaltgeometrien 13, 113 weisen mindestens eine Gleitfläche 19 auf, welche an einer Unterkante 16 des Ringfeldes 4 des Kühlkanalkolbens 1, 100 und/oder an der korrespondierenden Oberkante 17 eines Unterteiles 3, 103 des Kühlkanalkolbens 1, 100 angeordnet ist. Die Unterkante 16 des Ringfeldes 4 des Kühlkanalkolbens 1, 100 und/oder die korrespondierende Oberkante 17 eines Unterteiles 3, 103 des Kühlkanalkolbens 1, 100 können einen diagonalen Verlauf in Bezug auf die Kolbenhubachse 5 oder einen kurvenförmigen Verlauf aufweisen.

Alle geometrischen Formen, die ein Gleiten der Unterkante 16 des Ringfeldes 4 des Kühlkanalkolbens 1, 100 und/oder der korrespondierenden Oberkante 17 eines Unterteiles 3, 103 des Kühlkanalkolbens 1, 100 aufeinander zulassen, sind ebenfalls denkbar.

Die erfindungsgemäßen Ausgestaltungen der Spaltgeometrien 13, 113 werden nachfolgend näher beschrieben. Die Figuren 2A und 2B zeigen die Spaltgeometrie 13 als in Figur 1 mit II gekennzeichnetes Detail. Die Figur 4 zeigt die Spaltgeometrie 113 als in Figur 3 mit IV gekennzeichnetes Detail.

Um die einleitend geschilderten Nachteile zu vermeiden bzw. die entsprechenden Vorteile zu erzielen, sind in den Figuren 1, 2A und 2B eine erste Spaltgeometrie 13 und in den Figuren 3 und 4 eine weitere Spaltgeometrie 113 gezeigt. Diesen Spaltgeometrien 13, 113, die sich unterhalb des Ringfeldes 4 des Oberteiles 2, 102 und oberhalb des Schaft- und Narbenbereiches 14 des Unterteiles 3, 103 befinden, ist gemeinsam, dass sie während jedes Betriebszustandes des Kühlkanalkolbens 1, 100 (z.B. beim Kaltstart, unter Höchstbelastung, sowie im Normalzustand) ein definiertes Spaltmaß X₁, X₂, X₃, X₄ bilden (z.B. Figur 2A und 4). Ein oberes Spaltmaß X₁, X₃ ist beispielsweise jeweils größer ausgelegt als ein unteres Spaltmaß X₂, X₄. Die Geometrie 13, 113 des Spaltbereiches sowie der Abstand, d.h. die Spaltöffnung, sind dabei so gewählt, dass aufgrund der Aufwärts- und Abwärtsbewegung des Kühlkanalkolbens 1, 100 verhindert wird, dass das Kühlmedium in den Spaltbereich gelangt bzw. der Spaltbereich so klein ist, dass entweder gar keine Menge Kühlmedium oder nur eine geringstmögliche, gerade noch zulässige Menge Kühlmedium entweichen kann.

Außerdem ist die Spaltgeometrie 13, 113 und der Abstand so gewählt, dass die einander zugewandten Bereiche (Unterkante 16 des Ringfeldes 4 und / oder Oberkante 17 des Unterteiles 3, 103) beim Aufeinandertreffen ausweichen können, um zu vermeiden, dass sich das Oberteil 2, 102 in unzulässiger Weise auf dem Unterteil 3, 103 abstützt. Dieser Sachverhalt ist in Figur 2B dargestellt. Dort kommt die Unterkante 16 des Ringfeldes 4 an der Oberkante 17 des Unterteiles 3 zur Anlage. Somit ist das Spaltmaß X₁ nicht mehr vorhanden und daher auch nicht eingezeichnet. Das Spaltmaß X₂ verringert sich von dem in Figur 2A dargestellten Maß auf das in Figur 2B dargestellte Maß. Mit Y ist die Bewegungsrichtung der Unterkante 16 des Ringfeldes 4 und die Bewegungsrichtung der Oberkante 17 des Unterteiles 3 bei einer unzulässig hohen Belastung dargestellt. Um eine hieraus resultierende Beschädigung des Kühlkanalkolbens 1 und ein hieraus folgenden Ausfall der Brennkraftmaschine zu Unterbinden, ist die Unterkante 16 des Ringfeldes 4 kurvenförmig gestaltet. Durch diese kurvenförmige Ausgestaltung gleitet die Unterkante 16 des Ringfeldes 4 auf der Oberkante 17 des Unterteiles 3 ab. Diese gesteuerte Verformung im Bereich des Ringfeldes 4 verhindert einen Ausfall der Brennkraftmaschine, in welcher ein entsprechend gestalteter Kühlkanalkolben 1 eingesetzt ist. Reguläre Betriebszustände einer Brennkraftmaschine führen jedoch nicht zu der zuvor beschriebenen Verformung im Bereich der Unterkante 16 des Ringfeldes 4 eines Kühlkanalkolbens 1. Durch diese Sicherheitsvorkehrung ist jedoch gewährleistet, dass auch irreguläre Betriebszustände einer Brennkraftmaschine einen Kühlkanalkolben 1 aufweisend, nicht zum Ausfall dieser Brennkraftmaschine führen.

Auch der im Bereich der Unterkante 16 des Ringfeldes 4 ausgebildete Vorsprung 18 der in der Figur 4 dargestellten Spaltgeometrie 113 weist einen kurvenförmigen Verlauf auf. Bei entsprechender Belastung, die jedoch im regulären Betrieb einer Brennkraftmaschine, aufweisend einen Kühlkanalkolben 100, nicht vorgesehen ist, gleitet der Vorsprung 18 auf dem angefasten Bereich der Oberkante 17 des Unterteiles 103 ab. Auch hierdurch wird ein Ausfall der Brennkraftmaschine, welche mit einem Kühlkanalkolben 100 betrieben wird, wirksam verhindert. Ein unzulässiges Abstützen des Oberteils 102 auf dem Unterteil 103 wird somit unterbunden.

Für reguläre Betriebszustände einer Brennkraftmaschine ist schließlich die Geometrie 13, 113 in den Figuren 2A und 4 so gewählt, dass verhindert wird, dass sich Oberteil 2, 102 und Unterteil 3, 103 im Bereich der Spaltgeometrie 13, 113 aufeinander abstützen können. Die Figuren 2A und 4 zeigen somit die Spaltgeometrien 13, 113 im Normalzustand.

Gleichzeitig ist die Spaltgeometrie 13, 113 so gewählt, dass zwar unter den vorherrschenden Betriebsbedingungen des Kühlkanalkolbens ein, wenn auch minimaler, Spalt 15 erhalten bleibt, gleichzeitig aber verhindert wird, dass das Kühlmedium in den Spaltbereich eindringen und in Richtung des Kolbenschaftes gelangen kann. Dies wird durch eine gezielte Geometrie und daraus resultierend eine gezielte Führung des Kühlmediums während der Aufwärts- und Abwärtsbewegung des Kühlkanalkolbens 100 in der Brennkraftmaschine realisiert.

Mit Z ist die Bewegungsrichtung des Kühlmediums während der Aufwärts- und Abwärtsbewegung des Kühlkanalkolbens 100 dargestellt. Durch einen Vorsprung 18, welcher kühlkanalseitig am Ringfeld 4 angeordnet ist, wird der Kühlmittelfluss derart gelenkt, dass er den Spalt 15 bzw. die Spaltgeometrie 113 nicht durchtreten kann. Mit Z₁ ist die Flussrichtung des Kühlmediums während der Aufwärtsbewegung des Kühlkanalkolbens 100 gekennzeichnet. Mit Z₂ ist die Flussrichtung des Kühlmediums während der Abwärtsbewegung des Kühlkanalkolbens 100 gekennzeichnet. Der Vorsprung 18 bildet somit eine Leitkontur an der Spaltgeometrie 113 für das Kühlmedium im Betrieb der Brennkraftmaschine aus.

### BEZUGSZEICHENLISTE

- 1: Kühlkanalkolben
- 100: Kühlkanalkolben
- 2: Oberteil
- 102: Oberteil
- 3: Unterteil
- 103: Unterteil
- 4: Ringfeld
- 5: Kolbenhubachse
- 6: Kühlkanal
- 7: Brennraummulde
- 8: Kühltasche
- 9: Kühlraum
- 10: Übertrittskanal
- 11: Schweißnaht
- 12: Bolzenbohrung
- 13: Spaltgeometrie
- 113: Spaltgeometrie
- 14: Schaft- und Nabenbereich
- 15: Spalt
- 16: Unterkante
- 17: Oberkante
- 18: Vorsprung
- 19: Gleitfläche
- X₁: Oberes Spaltmaß
- X₂: Unteres Spaltmaß
- X₃: Oberes Spaltmaß
- X₄: Unteres Spaltmaß
- Y: Bewegungsrichtung
- Z₁: Flussrichtung Kühlmedium während der Aufwärtsbewegung des Kühlkanalkolbens
- Z₂: Flussrichtung Kühlmedium während der Abwärtsbewegung des Kühlkanalkolbens

## Patentansprüche

1. Kühlkanalkolben (1, 100) für eine Brennkraftmaschine, aufweisend ein Oberteil (2, 102) und ein Unterteil (3, 103), wobei diese beiden Teile (2, 3; 102, 103) über eine stoffschlüssige Fügeverbindung, ausgeführt als eine Schweißnaht (11), miteinander verbunden sind und diese beiden Teile (2, 3; 102, 103) einen ringförmig umlaufenden Kühlkanal (6) bilden, der etwa hinter einem Ringfeld (4) angeordnet ist, wobei zwischen einer Unterkante (16) des Ringfeldes (4) und einer Oberkante (17) eines Unterteiles (3, 103) eine Spaltgeometrie (13, 113) vorgesehen ist, **dadurch gekennzeichnet, dass** die Spaltgeometrie (13, 113) mindestens eine Gleitfläche (19) aufweist, welche an einer Unterkante (16) des Ringfeldes (4) des Kühlkanalkolbens (1, 100) und/oder an der korrespondierenden Oberkante (17) eines Unterteiles (3, 103) des Kühlkanalkolbens (1, 100) angeordnet ist.

2. Kühlkanalkolben (1, 100) nach Patentanspruch 1, **dadurch gekennzeichnet, dass** die Unterkante (16) des Ringfeldes (4) des Kühlkanalkolbens (1, 100) und/oder die korrespondierenden Oberkante (17) eines Unterteiles (3, 103) des Kühlkanalkolbens (1, 100) einen diagonalen Verlauf in Bezug auf die Kolbenhubachse (5) aufweist.

3. Kühlkanalkolben (1, 100) nach Patentanspruch 1, **dadurch gekennzeichnet, dass** die Unterkante (16) des Ringfeldes (4) des Kühlkanalkolbens (1, 100) und/oder die korrespondierenden Oberkante (17) eines Unterteiles (3, 103) des Kühlkanalkolbens (1, 100) einen kurvenförmigen Verlauf aufweist.

4. Kühlkanalkolben (100) nach einem der vorhergehenden Patentansprüche, **dadurch gekennzeichnet, dass** an der dem Kühlkanal (6) zugewandten Seite des Ringfeldes (4) ein Vorsprung (18) vorgesehen ist.

5. Kühlkanalkolben (100) nach Patentanspruch 4, **dadurch gekennzeichnet, dass** der Vorsprung (18) einen kurvenförmigen Verlauf aufweist.

6. Kühlkanalkolben (100) nach Patentanspruch 4 oder 5, **dadurch gekennzeichnet, dass** der Vorsprung (18) eine Leitkontur für das Kühlmedium ausbildet.

7. Kühlkanalkolben (1, 100) nach einem der vorhergehenden Patentansprüche, **dadurch gekennzeichnet, dass** ein Spalt (15) innerhalb der Spaltgeometrie (13, 113), welcher Oberteil (2, 102) und Unterteil (3, 103) beabstandet, ein oberes Spaltmaß (X₁,X₃) aufweist, welches größer ist als ein unteres Spaltmaß (X₂, X₄).

8. Kühlkanalkolben (1, 100) nach Patentanspruch 7, **dadurch gekennzeichnet, dass** der mindestens eine Spalt (15) der Spaltgeometrie (13, 113) mindestens einen Abschnitt mit einer Ausrichtung parallel zur Kolbenhubachse (5) oder nahezu parallel zur Kolbenhubachse (5) aufweist.

9. Verfahren zum Betrieb eines Kühlkanalkolbens (1, 100) für Brennkraftmaschinen, gemäß einem der Patentansprüche 1 bis 8, **dadurch gekennzeichnet, dass** das Kühlmedium durch die eine Leitkontur aufweisende Spaltgeometrie (13, 113) um diese herum geführt wird.

10. Verfahren nach Patentanspruch 9, **dadurch gekennzeichnet, dass** der Vorsprung (18) als Leitkontur für das Kühlmedium ausgebildet ist, wobei eine definierte Flussrichtung (Z₁) des Kühlmediums während der Aufwärtsbewegung des Kühlkanalkolbens (100) und eine definierte Flussrichtung (Z₂) des Kühlmediums während der Abwärtsbewegung des Kühlkanalkolbens (100) bewirkt wird.

11. Verfahren zum Betrieb eines Kühlkanalkolbens (1, 100) für Brennkraftmaschinen, gemäß einem der Patentansprüche 1 bis 8, **dadurch gekennzeichnet, dass** bei der Berührung von Oberteil (2, 102) und Unterteil (3, 103) des Kühlkanalkolbens (1, 100) durch Krafteinwirkung mindestens eine am Oberteil (2, 102) und/oder Unterteil (3, 103) angeordnete Gleitfläche (19) das Gleiten von Oberteil (2, 102) und Unterteil (3, 103) aneinander bewirkt.

12. Verfahren nach Patentanspruch 11, **dadurch gekennzeichnet, dass** Oberteil (2, 102) und Unterteil (3, 103) entlang einer kurvenförmigen Gleitfläche (19) gleiten.

## Claims

1. Gallery-cooled piston (1, 100) for an internal combustion engine, having an upper part (2, 102) and a lower part (3, 103), the said two parts (2, 3; 102, 103) being connected to one another via an integrally joined joint connection, configured as a welded seam (11), and the said two parts (2, 3; 102, 103) forming an annularly circumferential cooling duct (6) which is arranged, for instance, behind a ring zone (4), a gap geometry (13, 113) being provided between a lower edge (16) of the ring zone (4) and an upper edge (17) of a lower part (3, 103), **characterized in that** the gap geometry (13, 113) has at least one sliding face (19) which is arranged on a lower edge (16) of the ring zone (4) of the gallery-cooled piston (1, 100) and/or on the corresponding upper edge (17) of a lower part (3, 103) of the gallery-cooled piston (1, 100).

2. Gallery-cooled piston (1, 100) according to Patent Claim 1, **characterized in that** the lower edge (16) of the ring zone (4) of the gallery-cooled piston (1, 100) and/or the corresponding upper edge (17) of a lower part (3, 103) of the gallery-cooled piston (1, 100) have/has a diagonal course in relation to the piston stroke axis (5) .

3. Gallery-cooled piston (1, 100) according to Patent Claim 1, **characterized in that** the lower edge (16) of the ring zone (4) of the gallery-cooled piston (1, 100) and/or the corresponding upper edge (17) of a lower part (3, 103) of the gallery-cooled piston (1, 100) have/has a curved course.

4. Gallery-cooled piston (100) according to one of the preceding patent claims, **characterized in that** a projection (18) is provided on the side of the ring zone (4) which faces the cooling duct (6).

5. Gallery-cooled piston (100) according to Patent Claim 4, **characterized in that** the projection (18) has a curved course.

6. Gallery-cooled piston (100) according to Patent Claim 4 or 5, **characterized in that** the projection (18) configures a guide contour for the cooling medium.

7. Gallery-cooled piston (1, 100) according to one of the preceding patent claims, **characterized in that** a gap (15) between the gap geometry (13, 113), which gap spaces apart the upper part (2, 102) and the lower part (3, 103), has an upper gap dimension (X₁, X₃) which is greater than a lower gap dimension (X₂, X₄).

8. Gallery-cooled piston (1, 100) according to Patent Claim 7, **characterized in that** the at least one gap (15) of the gap geometry (13, 113) has at least one section with an orientation parallel to the piston stroke axis (5) or approximately parallel to the piston stroke axis (5) .

9. Method for operating a gallery-cooled piston (1, 100) for internal combustion engines, according to one of Patent Claims 1 to 8, **characterized in that** the cooling medium is guided around the gap geometry (13, 113) by way of the said gap geometry (13, 113) which has a guide contour.

10. Method according to Patent Claim 9, **characterized in that** the projection (18) is configured as a guide contour for the cooling medium, a defined flow direction (Z₁) of the cooling medium during the upward movement of the gallery-cooled piston (100) and a defined flow direction (Z₂) of the cooling medium during the downward movement of the gallery-cooled piston (100) being brought about.

11. Method for operating a gallery-cooled piston (1, 100) for internal combustion engines, according to one of Patent Claims 1 to 8, **characterized in that**, in the case of the contact of the upper part (2, 102) and the lower part (3, 103) of the gallery-cooled piston (1, 100) by way of the action of force, at least one sliding face (19) which is arranged on the upper part (2, 102) and/or lower part (3, 103) brings about the sliding of the upper part (2, 102) and the lower part (3, 103) on one another.

12. Method according to Patent Claim 11, **characterized in that** the upper part (2, 102) and the lower part (3, 103) slide along a curved sliding face (19).

## Revendications

1. Piston de canal de refroidissement (1, 100) pour un moteur à combustion interne, présentant une partie supérieure (2, 102) et une partie inférieure (3, 103), ces deux parties (2, 3 ; 102, 103) étant connectées l'une à l'autre par un assemblage par liaison de matière réalisé sous forme de joint de soudure (11) et ces deux parties (2, 3 ; 102, 103) formant un canal de refroidissement (6) s'étendant sous forme annulaire sur la périphérie, qui est disposé approximativement derrière un champ annulaire (4), une géométrie de fente (13, 113) étant prévue entre un bord inférieur (16) du champ annulaire (4) et un bord supérieur (17) d'une partie inférieure (3, 103), **caractérisé en ce que** la géométrie de fente (13, 113) présente au moins une surface de glissement (19) qui est disposée au niveau d'un bord inférieur (16) du champ annulaire (4) du piston de canal de refroidissement (1, 100) et/ou au niveau du bord supérieur correspondant (17) d'une partie inférieure (3, 103) du piston de canal de refroidissement (1, 100).

2. Piston de canal de refroidissement (1, 100) selon la revendication 1, **caractérisé en ce que** le bord inférieur (16) du champ annulaire (4) du piston de canal de refroidissement (1, 100) et/ou le bord supérieur correspondant (17) d'une partie inférieure (3, 103) du piston de canal de refroidissement (1, 100) présente une allure diagonale par rapport à l'axe de course du piston (5) .

3. Piston de canal de refroidissement (1, 100) selon la revendication 1, **caractérisé en ce que** le bord inférieur (16) du champ annulaire (4) du piston de canal de refroidissement (1, 100) et/ou le bord supérieur correspondant (17) d'une partie inférieure (3, 103) du piston de canal de refroidissement (1, 100) présente une allure courbe.

4. Piston de canal de refroidissement (100) selon l'une quelconque des revendications précédentes, **caractérisé en ce qu'**une saillie (18) est prévue au niveau du côté du champ annulaire (4) tourné vers le canal de refroidissement (6).

5. Piston de canal de refroidissement (100) selon la revendication 4, **caractérisé en ce que** la saillie (18) présente une allure courbe.

6. Piston de canal de refroidissement (100) selon la revendication 4 ou 5, **caractérisé en ce que** la saillie (18) constitue un contour de guidage pour le fluide de refroidissement.

7. Piston de canal de refroidissement (1, 100) selon l'une quelconque des revendications précédentes, **caractérisé en ce qu'**une fente (15) à l'intérieur de la géométrie de fente (13, 113), qui sépare la partie supérieure (2, 102) de la partie inférieure (3, 103), présente une dimension de fente supérieure (X₁, X₃) qui est supérieure à une dimension de fente inférieure (X₂, X₄).

8. Piston de canal de refroidissement (1, 100) selon la revendication 7, **caractérisé en ce que** l'au moins une fente (15) de la géométrie de fente (13, 113) présente au moins une portion avec une orientation parallèle à l'axe de course du piston (5) ou approximativement parallèle à l'axe de course du piston (5).

9. Procédé pour le fonctionnement d'un piston de canal de refroidissement (1, 100) pour des moteurs à combustion interne selon l'une quelconque des revendications 1 à 8, **caractérisé en ce que** le fluide de refroidissement est guidé par la géométrie de fente (13, 113) présentant un contour de guidage autour de celle-ci.

10. Procédé selon la revendication 9, **caractérisé en ce que** la saillie (18) est réalisée sous forme de contour de guidage pour le fluide de refroidissement, une direction d'écoulement définie (Z₁) du fluide de refroidissement pendant le mouvement vers le haut du piston de canal de refroidissement (100) et une direction d'écoulement définie (Z₂) du fluide de refroidissement pendant le mouvement vers le bas du piston de canal de refroidissement (100) étant produites.

11. Procédé pour le fonctionnement d'un piston de canal de refroidissement (1, 100) pour des moteurs à combustion interne selon l'une quelconque des revendications 1 à 8, **caractérisé en ce que** lors du contact de la partie supérieure (2, 102) et de la partie inférieure (3, 103) du piston de canal de refroidissement (1, 100) par l'application d'une force, au moins une surface de glissement (19) disposée au niveau de la partie supérieure (2, 102) et/ou de la partie inférieure (3, 103) provoque le glissement de la partie supérieure (2, 102) et de la partie inférieure (3, 103) l'une contre l'autre.

12. Procédé selon la revendication 11, **caractérisé en ce que** la partie supérieure (2, 102) et la partie inférieure (3, 103) glissent le long d'une surface de glissement courbe (19).
